# FASCICULE DE BREVET EUROPEEN

(11) **EP 3 234 283 B1**
(45) Date de publication et mention de la délivrance du brevet: **06.02.2019**
(21) Numéro de dépôt: 15828825.8
(22) Date de dépôt: 16.12.2015
(51) Int. Cl.: E05B 3/04, E05B 3/06, E05B 15/02

(54) **ENSEMBLE DE POIGNÉES DE PORTE À PLAQUES PRECONTRAINTES**
GRIFFEINHEIT MIT VORGESPANNTEN PLATTEN
DOOR HANDLE ASSEMBLY WITH PREBIASED PLATES

(30) Priorité: 17.12.2014 FR 1402922
(43) Date de publication de la demande: 25.10.2017
(73) Titulaire: GARAIG, Daniel, 33560 Saint-Eulalie (FR)
(72) Inventeur: GARAIG, Daniel, 33560 Saint-Eulalie (FR)
(74) Mandataire: Aquinov
(86) Numéro de dépôt international: PCT/FR2015/000230
(87) Numéro de publication internationale: WO 2016/097500

(56) Documents cités:
- WO-A1-2007/050021
- BE-A- 427 514
- FR-A1- 2 562 937
- GB-A- 258 151
- US-A- 79 936

## Description

### Domaine de l'invention

La présente invention concerne un ensemble de poignées de porte.

Il s'agit notamment d'un ensemble comprenant deux poignées, deux plaques de propreté et le carré de jonction traversant les plaques et connectant les deux poignées.

### Brève description de l'antériorité

Traditionnellement, les poignées de porte sont posées sur des plaques rigides rectangulaires dites de « propreté » ou de parement avec une entrée de serrure et d'une béquille double. Un carré qui est une longue tige d'une dizaine de centimètres de forme carré est inséré dans la serrure des plaques. Pour fixer ces poignées de porte il faut vérifier la verticalité des deux plaques à l'aide d'un niveau puis mettre des repères pour les trous de fixation sur les deux côtés de la porte. Enfin, la dernière étape consiste à fixer les vis relieuses avec un tournevis adapté. Il existe aussi des poignées de porte sur rosaces mais la procédure de montage garde les mêmes inconvénients que celles sur des plaques, à savoir qu'il faut visser le système de poignée sur la porte. Ces poignées de porte ne sont pas faciles à poser, il est nécessaire d'avoir de nombreux outils et il faut dégrader le support. Des solutions ont été imaginées pour faciliter la pose d'une poignée de porte et rendre accessible à tous cette pose, dont les bricoleurs occasionnels. Dans les brevets BE427514A et DE2241983A1 on retrouve un système de plaques de parement qui ne nécessitent pas de perçage avec l'ancrage de broches dans la porte. Les broches sont des tiges pointues servant à fixer le système de poignées de porte dans le support, à savoir la porte. Ces dernières sont soudées directement à une plaque de parement de faible épaisseur, ou fabriquées dans la masse de la plaque de parement relativement fines. Ce procédé de fabrication implique une certaine fragilité, une détérioration de la plaque à la base de la broche allant jusqu'à la cassure des broches. De plus, les plaques de parement proposées sont droites engendrant un risque de déformation de la plaque en son centre lors du serrage des poignées. La force exercée lors de l'assemblage des poignées a comme conséquence de tordre la plaque de parement. Les solutions envisagées ne répondent pas à l'exigence de solidité et de facilité pour la pose de poignées de porte.

L'art antérieur ne permet donc pas de résoudre de manière satisfaisante le problème relatif à la pose facile, rapide et accessible à tous d'une poignée de porte esthétique et solide.

### Sommaire de l'invention

La présente invention permet d'améliorer la technique actuelle en proposant un dispositif de poignée de porte.

Il s'agit d'un ensemble de poignées de porte comprenant deux plaques (1, 5) chacune traversée d'un orifice, deux poignées (2, 3), un moyen de liaison (8) des deux poignées traversant ledit orifice et un moyen de serrage (4). Chacune desdites plaques (1, 5) comprend au moins deux moyens de perforation (7) de la porte répartis de part et d'autre dudit orifice, ledit orifice est l'unique orifice traversant chaque plaque (1, 5), ledit moyen de liaison (8) comprend un moyen de vissage complémentaire d'un moyen de vissage (4) relié de façon libre à la poignée opposée (2), l'ensemble du moyen de vissage (4) et du moyen de liaison (8) constituant un moyen de serrage par traction des deux poignées (2, 3) et des deux plaques (1, 5) entre elles et assurant l'ancrage des moyens de perforation (7) dans la porte, lesdites plaques (1, 5) sont déformables, et sont cintrées dans leur état initial dans une forme précontrainte élastique de telle sorte que lesdits moyens de perforation (7) sont fixés dans la courbure intérieure desdites plaques dans leur état initial.

Préférentiellement, lesdits moyens de perforation (7), répartis de part et d'autre de l'orifice, compris dans chacune desdites plaques, servant de passage au moyen de serrage, sont maintenus à la surface intérieure des plaques par des moyens de renfort (6).

Avantageusement, ledit moyen de liaison est un carré (8) solidaire d'une desdites poignées (3) à une extrémité et taraudé à son autre extrémité.

Selon un mode de réalisation, le dit carré taraudé (8) reçoit une vis (4) traversant la poignée non solidaire (2) dudit carré, l'ensemble constituant ainsi ledit moyen de serrage permettant l'ancrage.

Selon un autre mode de réalisation, lesdits moyens de perforation (7) sont au moins au nombre de quatre.

Selon une variante, lesdits moyens de perforation (7) sont constituées d'une pointe hyperpyramidale terminée à leur base par un socle cylindrique de faible épaisseur.

Selon une autre variante, ledit carré (8) est solidarisé à l'une desdites poignées (3) par emboîtement et collage, ladite partie encollée comprenant des sillons constituant des moyens de prise complémentaire pour le collage.

Selon un mode préféré de réalisation, chacune des plaques (1, 5) comprend quatre moyens de perforations (7) répartis de façon symétrique, le dit orifice faisant fonction de centre de symétrie.

Selon un mode avantageux de réalisation, lesdites plaques (1, 5) sont en contact avec la porte sur toute leur périphérie une fois le serrage dudit moyen de serrage réalisé jusqu'au contact des deux plaques avec la porte.

### Brève description des dessins

D'autres caractéristiques et avantages de l'invention seront mieux compris à la lecture de la description qui va suivre, d'un exemple de réalisation, en se référant aux dessins annexés sur lesquels :
- La figure 1 représente en coupe, la vue de côté de l'invention installée sur une porte.
- La figure 2 représente une vue de face de l'invention.
- La figure 3 représente une vue en perspective éclatée de l'invention.

### Description détaillée des modes préférés de réalisation

En référence à ces dessins, le dispositif comporte deux plaques (1, 5) de parement et deux poignées (2, 3). Les deux plaques (1, 5) de parement sont cintrées et présentent donc une contre-flèche permettant d'empêcher une déformation inesthétique de leur face extérieure sous l'action d'un serrage central des plaques. Cette contre-flèche, de 2 mm pour une plaque de parement de 20 cm de long, pourra être différente en fonction de la taille de la plaque de parement, les caractéristiques du matériau employé, la force maximale ou minimale de serrage désirée. En effet, plus la plaque de parement sera longue et le matériau utilisé élastique, pour une même force de serrage, plus la contre-flèche et donc le cintrage devra être important A l'inverse plus la plaque de parement sera courte et réalisée dans un matériau rigide, moins la contre-flèche et donc le cintrage de la plaque de parement devra être prononcé, pour une force de serrage identique. L'une des poignées (3) de porte comporte un carré (8), qui est encollé dans un orifice borgne de section identique audit carré (8). Pour un meilleur maintien du carré (8) dans l'orifice de cette poignée (3), ce carré (8) présente des rainures transversales dans sa partie encollée. Ce dit carré (8), d'une section de 8 mm par 8 mm, peut s'emboîter dans un orifice carré de la seconde poignée (2). Ledit carré (8) est taraudé en son extrémité pour recevoir une vis (4) de 5 mm de diamètre qui est insérée dans la seconde poignée (2). L'assemblage de ces poignées (1, 3) se fait par la vis (4) qui est serrée à l'aide d'une dé Allen fournie dans le kit d'achat des poignées de porte. Le serrage des poignées (2, 3) entre elles, entraîne le rapprochement des plaques (1, 5) de parement puis l'ancrage de broches (7) dans la porte. Les broches (7), de forme pyramidale à quatre côtés, meulées en pointe acérée à leur extrémité et comportant chacune une tête plate ronde, sont soudés à un double fond (6) de la plaque de parement (1 ou 5), ou dans un autre mode de réalisation, fabriquées dans la masse sur un renfort (6) doublant ladite plaque (1 ou 5). Les doubles fonds (6) comportant les broches (7) sont soudées aux plaques (1, 5) de parement. Il y a quatre broches (7) par plaque (1, 5) de parement, réparties sur deux plaques (6) de doublage positionnées de part et d'autre de l'orifice du passage du carré (8). Lorsque l'on serre la vis (4) les plaques de parement (1, 5) initialement incurvées, plus exactement bombées dans une direction fuyant les faces de la porte, vont, à cause de la pression, subir une déformation et se redresser. L'action de serrage entraîne donc un redressement des plaques (1, 5) qui sont alors droites. A ce moment précis, les broches (7) s'ancrent dans la porte. Elles s'accrochent à la porte en suivant le redressement des plaques (1, 5), permettant d'y être insérées en profondeur.

Chacune des plaques de propreté (1, 5) est fabriquée avec une forme précontrainte élastique, dont la déformation initiale est calculée en fonction du matériau utilisé et de ses caractéristiques, qui sous la force de serrage de la vis (4) prendra sa forme plane définitive en assurant la force de serrage des deux plaques de propreté sur le matériau de la porte. Avant le placage sur la porte, le serrage coïncidera avec la capacité d'encrage des broches ou picots (7) dans le bois puis le redressage de chaque plaque de propreté.

Il sera nécessaire, en fonction de la taille des plaques souhaitées, de dimensionner les vis nécessaires pour obtenir cet effort et de définir le moulage ou emboutissage de la plaque de propreté avec la forme adéquat et l'élasticité requise pour se déformer afin que le fonctionnement ne soit pas altéré.

Les modifications non substantielles qui découleraient de façon évidente, pour l'homme de l'art, de l'utilisation ou de la fabrication du dispositif selon l'invention dont le brevet est ici requis sans en altérer les dispositions originales, n'en seraient que de simples équivalents techniques et entrent également dans le cadre de la présente invention, comme définie par les revendications annexées.

### Applications industrielles

Le dispositif selon l'invention est particulièrement destiné à la vente en grandes et moyennes surfaces traditionnelles et professionnelles.

## Revendications

1. Ensemble de poignées de porte comprenant deux plaques (1, 5) chacune traversée d'un orifice, deux poignées (2, 3), un moyen de liaison (8) des deux poignées traversant ledit orifice et un moyen de serrage (4), un ensemble dans lequel chacune desdites plaques (1, 5) comprend au moins deux moyens de perforation (7) de la porte répartis de part et d'autre dudit orifice, ledit orifice est l'unique orifice traversant chaque plaque (1, 5), ledit moyen de liaison (8) comprend un moyen de vissage complémentaire d'un moyen de vissage (4) relié de façon libre à la poignée opposée (2), l'ensemble du moyen de vissage (4) et du moyen de liaison (8) constituant un moyen de serrage par traction des deux poignées (2, 3) et des deux plaques (1, 5) entre elles et assurant l'ancrage des moyens de perforation (7) dans la porte, l'ensemble étant **caractérisé en ce que** lesdites plaques (1, 5) sont déformables, et sont cintrées dans leur état initial dans une forme précontrainte élastique de telle sorte que lesdits moyens de perforation (7) sont fixés dans la courbure intérieure desdites plaques dans leur état initial.

2. Ensemble de poignées de porte selon la revendication 1 **caractérisé en ce que** lesdits moyens de perforation (7), répartis de part et d'autre de l'orifice, compris dans chacune desdites plaques, servant de passage au moyen de serrage, sont maintenus à la surface intérieure des plaques par des moyens de renfort (6).

3. Ensemble de poignées de porte selon l'une quelconque des revendications précédentes **caractérisé en ce que** ledit moyen de liaison est un carré (8) solidaire d'une desdites poignées (3) à une extrémité et taraudé à son autre extrémité.

4. Ensemble de poignées de porte selon la revendication 3 **caractérisé en ce que** le dit carré taraudé (8) reçoit une vis (4) traversant la poignée non solidaire (2) dudit carré, l'ensemble constituant ainsi ledit moyen de serrage permettant l'ancrage.

5. Ensemble de poignées de porte selon l'une quelconque des revendications précédentes, **caractérisé en ce que** lesdits moyens de perforation (7) sont au moins au nombre de quatre.

6. Ensemble de poignées de porte selon l'une quelconque des revendications précédentes **caractérisé en ce que** lesdits moyens de perforation (7) sont constituées d'une pointe hyperpyramidale terminée à leur base par un socle cylindrique de faible épaisseur.

7. Ensemble de poignées de porte selon l'une quelconque des revendications 3 à 6 **caractérisé en ce que** ledit carré (8) est solidarisé à l'une desdites poignées (3) par emboîtement et collage, ladite partie encollée comprenant des sillons constituant des moyens de prise complémentaire pour le collage.

8. Ensemble de poignées de porte selon l'une quelconque des revendications précédentes **caractérisé en ce que** chacune des plaques (1, 5) comprend quatre moyens de perforations (7) répartis de façon symétrique, le dit orifice faisant fonction de centre de symétrie.

9. Ensemble de poignées de porte selon l'une quelconque des revendications précédentes **caractérisé en ce que** lesdites plaques (1, 5) sont en contact avec la porte sur toute leur périphérie une fois le serrage dudit moyen de serrage réalisé jusqu'au contact des deux plaques avec la porte.

## Patentansprüche

1. Türgriffeinheit mit zwei Platten (1, 5), die beide von einer Öffnung durchquert sind, sowie mit zwei Griffen (2, 3), wobei ein Verbindungsmittel (8) der beiden Griffe diese Öffnung durchquert, sowie einem Spannmittel (4), wobei in dieser Einheit beide Platten (1, 5) mindestens zwei Durchlöcherungsmittel (7) für die Tür umfassen, die beidseits der Öffnung verteilt sind, wobei die Öffnung die einzige, jede Platte (1, 5) durchquerende Öffnung ist und das Verbindungsmittel (8) ein ergänzendes Schraubmittel für ein Schraubmittel (4) umfasst, das beweglich mit dem gegenüberliegenden Griff (2) verbunden ist, und wobei die Einheit aus Schraubmittel (4) und Verbindungsmittel (8) ein durch Zugkraft der beiden Griffe (2, 3) und der beiden Platten (1, 5) miteinander wirkendes Spannmittel bilden und die Verankerung der Durchlöcherungsmittel (7) in der Tür gewährleisten, wobei die Griffeinheit **dadurch gekennzeichnet ist, dass** die Platten (1, 5) verformbar und in ihrem Ausgangszustand in einer vorgespannten elastischen Form derart gewölbt sind, dass die Durchlöcherungsmittel (7) in ihrem Ausgangszustand in der inneren Wölbung der Platten fixiert sind.

2. Türgriffeinheit nach Anspruch 1, **dadurch gekennzeichnet, dass** die beidseitig der Öffnung verteilten und in beiden Platten enthaltenen und als Durchgang für die Spannmittel dienenden Durchlöcherungsmittel (7) durch Verstärkungsmittel (6) an der Innenfläche der Platten gehalten werden.

3. Türgriffeinheit nach einem der vorausgehenden Ansprüche, **dadurch gekennzeichnet, dass** das Verbindungsmittel ein Vierkant (8) ist, das an einem Ende mit einem der Griffe (3) fest verbunden ist und an seinem anderen Ende ein Innengewinde aufweist.

4. Türgriffeinheit nach Anspruch 3, **dadurch gekennzeichnet, dass** das Vierkant mit Innengewinde (8) eine den nicht fest mit dem Vierkant verbundenen Griff (2) durchquerende Schraube (4) aufnimmt, wobei diese Einheit so das die Verankerung ermöglichende Spannmittel bildet.

5. Türgriffeinheit nach einem der vorausgehenden Ansprüche, **dadurch gekennzeichnet, dass** die Anzahl der Durchlöcherungsmittel (7) vier beträgt.

6. Türgriffeinheit nach einem der vorausgehenden Ansprüche, **dadurch gekennzeichnet, dass** die Durchlöcherungsmittel (7) jeweils aus einer pyramidenförmigen Nagelspitze bestehen, die an ihrer Fußseite einen schmalen zylinderförmigen Sockel aufweist.

7. Türgriffeinheit nach einem der Ansprüche 3 bis 6, **dadurch gekennzeichnet, dass** das Vierkant (8) mit einem der Griffe (3) durch Verfalzen und Kleben fest verbunden ist, wobei der geklebte Bereich Rillen umfasst, die für das Kleben ergänzende Haltemittel bilden.

8. Türgriffeinheit nach einem der vorausgehenden Ansprüche, **dadurch gekennzeichnet, dass** beide Platten (1, 5) vier, symmetrisch verteilte Durchlöcherungsmittel (7) umfassen, wobei die Öffnung den Symmetriemittelpunkt bildet.

9. Türgriffeinheit nach einem der vorausgehenden Ansprüche, **dadurch gekennzeichnet, dass** die Platten (1, 5), nachdem die Spannmittel bis zur Berührung der Platten mit der Tür gespannt wurden, über ihren gesamten Umkreis die Tür berühren.

## Claims

1. Door-handle assembly comprising two plates (1, 5) with an orifice passing through each, two handles (2, 3), a means for connecting (8) the two handles passing through said orifice and a clamping means (4), an assembly in which each of said plates (1, 5) comprises at least two means for perforating (7) the door distributed on either side of said orifice, said orifice is the only orifice passing through each plate (1, 5), said means for connecting (8) comprises a screwing means complementary to a screwing means (4) connected freely to the opposite handle (2), the assembly comprising the screwing means (4) and the means for connecting (8) constituting a means for clamping together the two handles (2, 3) and the two plates (1, 5) by traction and providing the anchoring of the means for perforating (7) in the door, the assembly being **characterised in that** said plates (1, 5) are deformable, and are curved in their initial state in a resilient prestressed form so that said means for perforating (7) are fixed in the internal curvature of said plates in the initial state thereof.

2. Door-handle assembly according to claim 1, **characterised in that** said means for perforating (7), distributed on either side of the orifice, included in each of said plates, serving as a passage for the clamping means, are held on the internal surface of the plates by reinforcement means (6).

3. Door-handle assembly according to either of the preceding claims, **characterised in that** said connection means is a square bar (8) secured to one of said handles (3) at one end and threaded at its other end.

4. Door-handle assembly according to claim 3, **characterised in that** said threaded square bar (8) receives a screw (4) passing through the handle (2) not secured to said square bar, the assembly thus constituting said clamping means affording anchoring.

5. Door-handle assembly according to any of the preceding claims, **characterised in that** said means for perforating (7) are at least four in number.

6. Door-handle assembly according to any of the preceding claims, **characterised in that** said means for perforating (7) comprise a hyperpyramidal spike terminating at the base thereof in a thin cylindrical pedestal.

7. Door-handle assembly according to any of claims 3 to 6, **characterised in that** said square bar (8) is secured to one of said handles (3) by insertion and adhesion, said adhered part comprising grooves constituting said complementary engagement means for the adhesion.

8. Door-handle assembly according to any of the preceding claims, **characterised in that** each of the plates (1, 5) comprises four means for perforating (7) distributed symmetrically, said orifice serving as a centre of symmetry.

9. Door-handle assembly according to any of the preceding claims, **characterised in that** said plates (1, 5) are in contact with the door over their entire periphery once said clamping means has been tightened until the two plates come into contact with the door.
